# EUROPÄISCHE PATENTSCHRIFT

(11) **EP 0 397 917 B1**
(45) Veröffentlichungstag und Bekanntmachung des Hinweises auf die Patenterteilung: **22.06.1994**
(21) Anmeldenummer: 89119238.7
(22) Anmeldetag: 17.10.1989
(51) Int. Cl.: G09F 9/30

(54) **Anzeigevorrichtung für alphanumerische Anzeigen**
Display for alphanumeric images
Dispositif d'affichage pour images alphanumériques

(30) Priorität: 19.05.1989 DE 3916290
(43) Veröffentlichungstag der Anmeldung: 22.11.1990
(73) Patentinhaber: Dambach-Werke GmbH, D-76571 Gaggenau (DE)
(72) Erfinder: Killinger, Erich, Dr.-Ing., D-7560 Gaggenau (DE)
(74) Vertreter: Jeck, Anton, Dipl.-Ing.

(56) Entgegenhaltungen:
- EP-A- 0 109 328
- WO-A-85/02478
- DE-A- 2 831 174
- DE-A- 3 434 355

## Beschreibung

Die Erfindung betrifft eine Anzeigevorrichtung für alpha-numerische Anzeigen mit einer Anzeigetafel, bei der eine eingeschaltete Lichtquelle ein Bündel von Lichtleitfasern beleuchtet, bei der in jeden über eine Lichtleitfaser zu einem Anzeigeelement eines Koordinatenpunktes führenden Lichtweg ein über eine Steuerleitung ansteuerbares Schaltelement eingefügt ist, mit dem der zugeordnete Lichtweg wahlweise freigebbar oder sperrbar ist, bei der jeder Koordinatenpunkt der Anzeigetafel n Lichtwege umfaßt, bei der die Lichtleitfasern jeweils zu Bündeln zusammengefaßt und von getrennten Lichtquellen beleuchtet sind, und bei der die Steuerleitungen der Schaltelemente mittels einer Steuereinheit ansteuerbar sind, um eine n-farbige alphanumerische Anzeige darzustellen, wobei im letzteren Fall den Lichtquellen oder den Lichtleitfasern Filter nachgeordnet sind.

Eine Anzeigevorrichtung dieser Art ist durch die EP 0 109 328 A1 als bekannt ausgewiesen. Bei dieser bekannten Anzeigevorrichtung führt zu jedem Koordinatenpunkt der Anzeige eine Lichtleitfaser oder eine kleine Gruppe von z.B. drei oder vier zu einem Lichtaustrittspunkt zusammengefaßten Lichtleitfasern, die eingangsseitig von mehreren Lichtquellen beleuchtet sein können. An jedem Koordinatenpunkt wird auf diese Weise nur ein Anzeigeelement erhalten. Pro Koordinatenpunkt ist eine mindestens ein Loch aufweisende Scheibe vorgesehen, die zum Freigeben oder Abschirmen des einzigen Lichtaustrittspunktes drehbar ist. Die Löcher der Scheibe können mit verschiedenen Farbfiltern versehen sein. Da auf diese Weise der gegebenenfalls von mehreren Lichtleitfasern gebildete, nur ein Anzeigeelement aufweisende Koordinatenpunkt zum Abgeben des Lichtes nur als Ganzes freigegeben oder abgeschirmt werden kann, sind die Variationsmöglichkeiten der Anzeige eingeschränkt.

Die DE-OS 28 31 174 zeigt eine weitere Anzeigevorrichtung, bei der alle Anzeigeelemente zu einem dauernd beleuchteten Lichtleitfaserbündel zusammengefaßt sind. Die in jeden Lichtweg eingeschalteten Schaltelemente sind individuell ansteuerbar, so daß durch deren Ansteuerung jede beliebige alpha-numerische Anzeige ausgelöst werden kann, wobei allein die Auflösung der Anzeigetafel in die Anzeigeelemente die Darstellungsmöglichkeiten begrenzt. Es ist jedoch stets nur eine Anzeige in einer Farbe möglich, wobei die Anzeige durchaus mehrere Teilbilder umfassen kann. Dies hängt lediglich von den angesteuerten Schaltelementen und den dadurch freigegebenen Anzeigeelementen ab.

Es ist Aufgabe der Erfindung, eine Anzeigevorrichtung der eingangs erwähnten Art so zu verbessern, daß gesteigerte Variationsmöglichkeiten möglich sind, wie sie z.B. bei Verkehrszeichen im Straßenverkehr erforderlich sind.

Diese Aufgabe wird nach der Erfindung dadurch gelöst, daß jeder Koordinatenpunkt n Anzeigeelemente aufweist, daß die Anzeigeelemente in n ineinander verschachtelten Matrizen angeordnet sind, daß die Bündel von Lichtleitfasern jeweils einer Matrix zugeordnet sind, und daß die Ansteuerung der Steuerleitungen matrixindividuell erfolgt, so daß gleichzeitig auch n alpha-numerische Anzeigen darstellbar sind.

Die Anzahl der Matrizen bestimmt dabei die Anzahl der Farben in einer Anzeige. Außerdem können auf der Anzeigetafel auch n Anzeigen unabhängig voneinander dargestellt werden, wenn dafür über die Ansteuerung der Schaltelemente nur bestimmte Teilbereiche der Anzeigetafel zugeordnet werden. Dazu ist eine Ausgestaltung von Vorteil, die dadurch gekennzeichnet ist, daß jeder Matrix der Schaltelemente eine Teil-Steuerschaltung zugeordnet ist, über die jedes Schaltelement der Matrix individuell ansteuerbar ist, und daß die Teil-Steuerschaltungen von der Steuereinheit entsprechend der gewünschten Anzeigen oder Teilanzeigen ansteuerbar sind.

Ist nach einer weiteren Ausgestaltung vorgesehen, daß die Steuerbefehle für die Steuereinheit in einem programmierbaren Speicher enthalten sind, dann können die unterschiedlichsten Anzeigen vorgegeben und bei Bedarf abgerufen und zur Anzeige gebracht werden.

Für viele Anwendungsfälle ist eine Ausgestaltung vorteilhaft, die dadurch gekennzeichnet ist, daß der Speicher über Fernleitungen ansteuerbar ist, und daß in den Speicher Steuerbefehle für neue und/oder zusätzliche Anzeigen übertragbar sind. Dann ist nur so zu verfahren, daß die Anzeigen über anzeigen-individuelle Anzeigebefehle auslösbar sind, die der Steuereinheit zuführbar sind.

Die wahlweise Freigabe oder Sperrung eines Lichtweges kann nach einer Ausgestaltung dadurch vorgenommen werden, daß die Schaltelemente in den Lichtleitfasern oder an mindestens einem Ende derselben angeordnet sind und die Wellenlänge der in die Lichtleitfasern eingestrahlten Wellen verändern.

Der konstruktive Aufbau der Anzeigetafel ist nach einer Ausgestaltung so ausgeführt, daß die Anzeigetafel eine Anzeigeplatte mit einer der Anzahl der Matrizen und der Anzahl der Anzeigeelemente entsprechenden Anzahl von Lichtaustrittskegeln und eine Trägerplatte mit einer entsprechenden Anzahl von Bohrungen zur Aufnahme der Enden der Lichtleitfasern und jeweils eines Steuertubus mit einem Schaltelement, der jeweils eine Bohrung der Trägerplatte mit dem zugeordneten Lichtaustrittskegel der Anzeigeplatte verbindet, aufweist.

Die Schaltelemente können auch als drehbar gelagerte und mittels einer Spule elektrisch betätigbare Klappe ausgebildet sein. Auch die Ausbildung als Filter für die Lichtwellen ist möglich. Die Durchlaßkennlinien der Filter können dazu magnetisch, elektrisch oder thermisch verändert werden. Dazu eignen sich insbesondere als Flüssigkristall ausgebildete Schaltelemente.

Die Erfindung wird anhand von in den Zeichnungen dargestellten Ausführungsbeispielen näher erläutert. Es zeigt:
- Fig. 1: eine Anzeigetafel mit Lichtleitfasern und Lichtquellen zur Darstellung von alpha-numerischen Anzeigen,
- Fig. 2: das Ende einer Lichtleitfaser,
- Fig. 3: einen Teilschnitt durch einen Lichtweg entlang der Linie III-III der Fig. 1,
- Fig. 4: einen Teilschnitt durch einen Lichtweg entlang der Linie III-III der Fig. 1 mit einem anders ausgebildeten Schaltelement und
- Fig. 5: ein Schaltschema zur Ansteuerung einer Anzeigetafel mit vier ineinanderverschachtelten Matrizen.

In Fig. 1 ist ein Teil einer Anzeigevorrichtung 10 für alpha-numerische Anzeigen gezeigt. Die Anzeige kann durch Auswahl oder Kombinationen von einzelnen Anzeigeelementen auf der Anzeigetafel 12 dargestellt werden. Die Anzeigetafel 12 weist zwei ineinander verschachtelte Matrizen von Anzeigeelementen 23 auf. Die der ersten Matrix zugeordneten Anzeigeelemente 23 werden von einem ersten Lichtleitfaserbündel 25 beleuchtet und zwar über das Filter 24 von der Lichtquelle 20, die als Halogenlampe ausgebildet ist. Die Lichtleitfasern dieses Lichtleitfaserbündels 25 sind z.B. an alle Anzeigeelemente 23 der ungeradzahligen Zeilen der Anzeigetafel 12 geführt. Die Lichtleitfasern 14, 16 und 18 des Lichtleitfaserbündels 26 werden dann zu allen Anzeigeelementen 23 der geradzahligen Zeilen der Anzeigetafel 12 geführt. Die Beleuchtung des zweiten Lichtleitfaserbündels 26 übernimmt die Lichtquelle 22.

Die Steuerung der in der Anzeigetafel 12 untergebrachten Schaltelemente übernimmt die Steuereinheit 27 über Leitungen 28, die zu den Schaltelementen führen, wie noch gezeigt wird.

Die Anzeigetafel 12 kann in dieser Ausgestaltung zweifarbige Anzeigen darstellen. Es ist jedoch im Rahmen der Erfindung, die Anzeigeelemente 23 der Anzeigetafel 12 auch in mehr als zwei Matrizen aufzuteilen und eine entsprechende Anzahl von Lichtleitfaserbündeln und Lichtquellen vorzusehen. Da jeder Koordinatenpunkt der Anzeigetafel dann ein Anzeigeelement pro Matrix enthält, sind alle Lichtleitfaserbündel gleich. Den Lichtquellen können unterschiedliche Filter zugeordnet werden.

Das in Fig. 2 dargestellte Ende des Lichtleitfaserbündels 25 ist von der Fassung 30 aufgenommen und kann mittels einer Filterklemmbuchse 33 abgedeckt werden. Diese Filterklemmbuchse 33 nimmt ein Farbfilter 31 und ein Wärmeschutzfilter 32 auf. Auf diese Weise wird das Farbfilter 31 direkt vor der Lichteintrittsfläche des Lichtleitfaserbündels 25 gehalten.

Die Fig. 1 läßt ferner in Verbindung mit den Fig. 3 und 4 erkennen, daß die Anzeigetafel 12 eine stirnseitige Anzeigeplatte 41 und eine rückseitige Halteplatte 40 aufweist, wobei die Enden der Lichtleitfasern 14 in den Bohrungen 52 bzw. 54 mit jeweils einem zwischen der Anzeigeplatte 41 und der Halteplatte 40 angeordneten Steuertubus 42 verbindbar sind. Der Steuertubus 42 nimmt das Schaltelement 43 bzw. 43' auf.

In Fig. 3 ist das Mittel 43 als ein Filter für elektromagnetische Wellen ausgebildet, dessen Durchlaßkennlinie thermisch, magnetisch oder elektrisch veränderbar ist. Dabei ist es besonders zweckmäßig, das Schaltelement 43 als Flüssigkristall auszubilden. Die die Lichtleitfaser 14 passierende elektromagnetische Welle hat die Wellenlänge λ1, während die aus dem Austrittskegel 44 ausgestrahlte Welle eine Wellenlänge λ2 aufweist. Durch Anlegen einer bestimmten Spannung an das Schaltmittel 43 können seine Filtereigenschaften gezielt beeinflußt werden, so daß das Schaltmittel nur für die bestimmte Wellenlänge durchlässig ist, die von der zugeordneten Lichtquelle abgegeben wird.

In Fig. 4 besteht das Schaltelement 43′ aus einer um eine Drehachse 61 verschwenkbaren Klappe 60. Das Schaltelement 43′ ist durch ein magnetisches Feld steuerbar, das von der Spule 50 erzeugt wird, welche von der Steuereinheit 27 ansteuerbar ist.

Fig. 5 zeigt ein Schaltschema für eine Anzeigetafel 12 mit vier ineinander verschachtelten Matrizen M1 bis M4. Jeder Koordinatenpunkt 21 der Anzeigetafel 12 weist vier Anzeigeelemente und damit auch vier Schaltelemente 43.1 bis 43.4 auf. Die Anzeigetafel 12 soll x=1 bis x=k Zeilen und y=1 bis y=l Spalten aufweisen, so daß k.l Koordinatenpunkte mit jeweils vier Schaltelementen 43.1 bis 43.4 erforderlich sind.

Die k.l Schaltelemente der Matrizen M1 bis M4 sind über Teil-Steuerschaltungen 27.1 bis 27.4 individuell ansteuerbar, so daß jede Teil-Steuerschaltung k.l Steuerleitungen zu den zugeordneten Schaltelementen aufweisen muß. Auf diese Weise kann jede Matrix M1 bis M4 individuell angesteuert werden. Eine Koordinaten-Ansteuerung der Schaltelemente ist nicht möglich, da je nach Anzeige auch mehrere Schaltelemente verschiedener Zeilen und Spalten angesteuert werden müssen. Die Steuereinheit 27 kann verschiedene Steuerbefehle aus dem programmierbaren Speicher 29 abrufen, wenn sie für eine bestimmte Anzeige angesteuert wird, und diese über die Teil-Steuerschaltungen 27.1 bis 27.4 an die Schaltelemente der Matrizen M1 bis M4 weiterleitet. Es ist leicht möglich, z.B. über Fernleitungen, in den programmierbaren Speicher 29 neue und/oder zusätzliche Steuerbefehle für weitere oder andere Anzeigen einzugeben und diese durch entsprechende Anzeigebefehle über die Steuereinheit 27 zur Anzeige zu bringen. Da jeder Koordinatenpunkt 21 der Anzeigetafel 12 über jede Matrix M1 bis M4 ansteuerbar ist, wird eine Anzeigevorrichtung geschaffen, die eine Darstellung von Anzeigen bis zu vier Farben ermöglicht. Dabei besteht selbstverständlich auch die Möglichkeit, weniger Farben für die Anzeige zu verwenden. Dies hängt einzig und allein von den im Speicher 29 gespeicherten Steuerbefehlen für eine bestimmte Anzeige ab. Es können ja beliebige Matrizen zu einer Anzeige ausgenützt werden. Die Steuereinheit 27 gibt in Verbindung mit dem programmierbaren Speicher 29 die größten Variationsmöglichkeiten. Die Anzeige ist lediglich durch das Auflösungsvermögen begrenzt, das durch die in einem Koordinatenpunkt 21 untergebrachten Anzeigeelemente 23 und die Anzahl der Koordinatenpunkte k.l auf der Anzeigetafel 12 gegeben ist.

## Patentansprüche

1. Anzeigevorrichtung für alpha-numerische Anzeigen mit einer Anzeigetafel (12), bei der eine eingeschaltete Lichtquelle ein Bündel (25,26) von Lichtleitfasern (14,16,18) beleuchtet,bei der in jeden über eine Lichtleitfaser zu einem Anzeigeelement (23) eines Koordinatenpunktes (21) führenden Lichtweg ein über eine Steuerleitung (1 bis k.l) ansteuerbares Schaltelement (43,43'; 43.1 bis 43.4) eingefügt ist, mit dem der zugeordnete Lichtweg wahlweise freigebbar oder sperrbar ist, bei der jeder Koordinatenpunkt (21) der Anzeigetafel (12) n Lichtwege umfaßt, bei der die Lichtleitfasern (14,16,18) jeweils zu Bündeln (25,26) zusammengefaßt und von getrennten Lichtquellen (20,22) beleuchtet sind, und bei der die Steuerleitungen (1 bis k.l) der Schaltelemente (43,43'; 43.1 bis 43.4) mittels einer Steuereinheit (27) ansteuerbar sind, um eine n-farbige alpha-numerische Anzeige darzustellen, wobei im letzteren Fall den Lichtquellen (20,22) oder den Lichtleitfasern (14) Filter (24,31) nachgeordnet sind,
dadurch gekennzeichnet,
daß jeder Koordinatenpunkt (21) n Anzeigeelemente (23) aufweist, daß die Anzeigeelemente (23) in n ineinander verschachtelten Matrizen (M1 bis M4) angeordnet sind,
daß die Bündel (25,26) von Lichtleitfasern (14,16,18) jeweils einer Matrix (M1 bis M4) zugeordnet sind, und
daß die Ansteuerung der Steuerleitungen matrixindividuell erfolgt, so daß gleichzeitig auch n alpha-numerische Anzeigen darstellbar sind.

2. Anzeigevorrichtung nach Anspruch 1,
dadurch gekennzeichnet,
daß jeder Matrix (M1 bis M4) der Schaltelemente (43,43′; 43.1 bis 43.4) eine Teil-Steuerschaltung (27.1 bis 27.4) zugeordnet ist, über die jedes Schaltelement der Matrix (M1 bis M4) individuell ansteuerbar ist, und
daß die Teil-Steuerschaltungen (27.1 bis 27.4) von der Steuereinheit (27) entsprechend der gewünschten Anzeigen oder Teilanzeigen ansteuerbar sind.

3. Anzeigevorrichtung nach Anspruch 2,
dadurch gekennzeichnet,
daß die Steuerbefehle für die Steuereinheit (27) in einem programmierbaren Speicher (29) enthalten sind.

4. Anzeigevorrichtung nach Anspruch 3,
dadurch gekennzeichnet,
daß der Speicher (29) über Fernleitungen ansteuerbar ist, und
daß in den Speicher (29) Steuerbefehle für neue und/oder zusätzliche Anzeigen übertragbar sind.

5. Anzeigevorrichtung nach einem der Ansprüche 1 bis 4,
dadurch gekennzeichnet,
daß die Anzeigen über anzeigen-individuelle Anzeigebefehle auslösbar sind, die der Steuereinheit (27) zuführbar sind.

6. Anzeigevorrichtung nach einem der Ansprüche 1 bis 5, dadurch gekennzeichnet,
daß die Schaltelemente (43,43′; 43.1 bis 43.4) in den Lichtleitfasern (14,16,18) oder an mindestens einem Ende (52,54) derselben angeordnet sind und die Wellenlänge (λ) der in die Lichtleitfasern (14,16,18) eingestrahlten Wellen verändern.

7. Anzeigevorrichtung nach einem der Ansprüche 1 bis 6, dadurch gekennzeichnet,
daß die Anzeigetafel (12) eine Anzeigeplatte (41) mit einer der Anzahl (n) der Matrizen (M1 bis M4) und der Anzahl (k.l) der Anzeigeelemente (23) entsprechenden Anzahl von Lichtaustrittskegeln (44) und eine Trägerplatte (40) mit einer entsprechenden Anzahl von Bohrungen (52,54) zur Aufnahme der Enden der Lichtleitfasern (14,16,18) und jeweils eines Steuertubus (42) mit einem Schaltelement (43,43′), der jeweils eine Bohrung der Trägerplatte (40) mit dem zugeordneten Lichtaustrittskegel (44) der Anzeigeplatte (41) verbindet, aufweist.

8. Anzeigevorrichtung nach einem der Ansprüche 1 bis 7, dadurch gekennzeichnet,
daß die Schaltelemente (43′) als drehbar gelagerte und mittels einer Spule (50) elektrisch betätigbare Klappen (60) ausgebildet sind.

9. Anzeigevorrichtung nach einem der Ansprüche 1 bis 7, dadurch gekennzeichnet,
daß die Schaltelemente (43) als Filter für die Lichtwellen ausgebildet sind, deren Durchlaßkennlinien magnetisch, elektrisch oder thermisch veränderbar sind.

10. Anzeigevorrichtung nach Anspruch 9,
dadurch gekennzeichnet,
daß die Schaltelemente (43) als Flüssigkristall ausgebildet sind.

## Claims

1. Display means for alpha-numerical displays, having a display panel (12), wherein an actuated light source illuminates a bundle (25, 26) of optical fibres (14, 16, 18), wherein a switching element (43, 43'; 43.1 to 43.4), which is actuatable via a control line (1 to k.l), is inserted into each optical path leading to a display element (23) of a co-ordinate point (21) via an optical fibre, the associated optical path being selectively releasable or blockable by means of said switching element, wherein each co-ordinate point (21) of the display panel (12) includes n optical paths, wherein the optical fibres (14, 16, 18) are each combined to form bundles (25, 26) and are illuminated by separate light sources (20, 22), and wherein the control lines (1 to k.l) of the switching elements (43, 43'; 43.1 to 43.4) are actuatable by means of a control unit (27) in order to represent an n-coloured alpha-numerical display, filters (24, 31) being disposed after the light sources (20, 22) or the optical fibres (14) in the latter case, characterised in that each co-ordinate point (21) has n display elements (23), in that the display elements (23) are disposed in n matrices (M1 to M4) which are inserted inside one another, in that the bundles (25, 26) of optical fibres (14, 16, 18) are each associated with a respective matrix (M1 to M4), and in that the control lines are actuated according to individual matrices so that n alpha-numerical displays are also simultaneously representable.

2. Display means according to claim 1, characterised in that a partial control circuit (27.1 to 27.4) is associated with each matrix (M1 to M4) of the switching elements (43, 43'; 43.1 to 43.4), via which circuit each switching element of the matrix (M1 to M4) is individually actuatable, and in that the partial control circuits (27.1 to 27.4) are actuatable by the control unit (27) according to the desired displays or partial displays.

3. Display means according to claim 2, characterised in that the control commands for the control unit (27) are contained in a programmable memory (29).

4. Display means according to claim 3, characterised in that the memory is actuatable via long-distance lines, and in that control commands for new and/or additional displays are transmittable into the memory (29).

5. Display means according to one of claims 1 to 4, characterised in that the displays are releasable via display-individual display commands which are suppliable to the control unit (27).

6. Display means according to one of claims 1 to 5, characterised in that the switching elements (43, 43'; 43.1 to 43.4) are disposed in the optical fibres (14, 16, 18) or on at least one end (52, 54) thereof and vary the wave-length (λ) of the waves radiated into the optical fibres (14, 16, 18).

7. Display means according to one of claims 1 to 6, characterised in that the display panel (12) has a display panel (41) provided with a number of light emergence cones (44), which number corresponds to the number (n) of the matrices (M1 to M4) and to the number (k.l) of the display elements (23), a carrier plate (40) provided with a corresponding number of bores (52, 54) to accommodate the ends of the optical fibres (14, 16, 18), and one respective control tube (42) provided with a switching element (43, 43') which connects a bore in the carrier plate (40) to the associated light emergence cone (44) of the display panel (41).

8. Display means according to one of claims 1 to 7, characterised in that the switching elements (43') are rotatably mounted valves (60), which are electrically actuatable by means of a coil (50).

9. Display means according to one of claims 1 to 7, characterised in that the switching elements (43) are filters for the light-waves, the transmission characteristics of which are magnetically, electrically or thermally variable.

10. Display means according to claim 9, characterised in that the switching elements (43) are liquid crystal.

## Revendications

1. Dispositif d'affichage pour images alphanumériques avec un panneau d'affichage (12), dans lequel une source lumineuse allumée éclaire un faisceau (25, 26) de fibres optiques (14, 16, 18), dans lequel dans chaque trajet lumineux passant par une fibre optique vers un élément d'affichage (23) d'un point de coordonnées (21) est intercalé un élément de commutation (43, 43'; 43.1 à 43.4) pouvant être commandé par l'intermédiaire d'un conducteur de commande ( 1 à k.l), élément de commutation au moyen duquel le trajet lumineux associé peut à volonté être ouvert ou bloqué, dispositif dans lequel chaque point de coordonnées (21) du panneau d'affichage (12) comporte n trajets lumineux, dispositif dans lequel les fibres optiques (14, 16, 18) sont réunies en faisceaux (15, 26) et sont éclairées par des sources lumineuses séparées, et dispositif dans lequel les conducteurs de commande (1 à k.l) des éléments de commutation (43, 43'; 43.1 à 43.4) peuvent être commandés par une unité de commande (27) pour représenter une image alphanumérique à n couleurs, des filtres (24, 31) étant, dans ce dernier cas, disposés derrière les sources lumineuses (20, 22) ou les fibres optiques (14)
caractérisé par le fait
que chaque point de coordonnées (21) présente n éléments d'affichage (23) et par le fait que les éléments d'affichage (23) sont disposés dans n matrices (M1 à M4) emboîtées les unes dans les autres,
que les faisceaux (25, 26) de fibres optiques (14, 16, 18) sont chacun associés à une matrice (M1 à M4), et
que la sélection des conducteurs de commande a lieu individuellement par matrice, de telle sorte qu'il est possible de représenter simultanément n images alphanumériques.

2. Dispositif d'affichage suivant la revendication 1,
caractérisé par le fait
qu'à chaque matrice (M1 à M4) des éléments de commutation (43, 43; 43.1 à 43.4) est associé un circuit de commande partielle (27.1 à 27.4), par l'intermédiaire duquel chaque élément de commutation de la matrice (M1 à M4) peut être sélectionné individuellement, et
par le fait que les circuits de commande partielle (27.1 à 27.4) peuvent être sélectionnés par l'unité de commande (27) conformément aux affichages ou affichages partiels désirés.

3. Dispositif d'affichage suivant la revendication 2,
caractérisé par le fait
que les instructions pour l'unité de commande (27) sont contenues dans une mémoire programmable (29).

4. Dispositif d'affichage suivant la revendication 3,
caractérisé par le fait
que la mémoire (29) peut être contactée par l'intermédiaire de lignes grande distance, et
par le fait que des instructions pour des affichages nouveaux et/ou additionnels peuvent être transférées vers la mémoire (29).

5. Dispositif d'affichage suivant l'une quelconque des revendications de 1 à 4,
caractérisé par le fait
que les affichages peuvent être déclenchés par l'intermédiaire d'instructions d'affichage individuelles, qui peuvent être transférées à l'unité de commande (27).

6. Dispositif d'affichaqe suivant l'une quelconque des revendications de 1 à 5,
caractérisé par le fait
que les éléments de commutation (43, 43'; 43.1 à 43.4) sont disposés dans les fibres optiques (14, 16, 18) ou à au moins une extrémité (52, 54) de ces dernières et modifient la longueur d'onde (λ) des ondes injectées dans les fibres optiques (14, 16, 18).

7. Dispositif d'affichage suivant l'une quelconque des revendications de 1 à 6,
caractérisé par le fait
que le panneau d'affichage (12) présente une plaque d'affichage (41) avec un nombre de cônes de sortie de lumière (44) correspondant au nombre (n) de matrices (M1 à M4) et au nombre (k.l) des éléments d'affichage (23), ainsi qu'une plaque de support (40) avec un nombre correspondant de forures (52, 54) pour la réception des extrémités des fibres optiques (14, 16, 18) et chaque fois d'un tube de guidage (42) avec un élément de commutation (43, 453'), tube qui relie une forure de la plaque de support (40) avec le cône de sortie de lumière associé (44) de la plaque d'affichage (41).

8. Dispositif d'affichage suivant l'une quelconque des revendications de 1 à 7,
caractérisé par le fait
que les éléments de commutation (43') ont la forme de clapets (60) montés à rotation et pouvant être actionnés électriquement au moyen d'une bobine (50).

9. Dispositif d'affichage suivant l'une quelconque des revendications de 1 à 7,
caractérisé par le fait
que les éléments de commutation (43) ont la forme de filtres pour les ondes lumineuses, filtres dont les caractéristiques de passage peuvent être modifiées par voie magnétique, électrique ou thermique.

10. Dispositif d'affichage suivant la revendication 9,
caractérisé par le fait
que les éléments de commutation (43) ont la forme de cristaux liquides.
